# EUROPÄISCHE PATENTSCHRIFT

(11) **EP 1 601 425 B1**
(45) Veröffentlichungstag und Bekanntmachung des Hinweises auf die Patenterteilung: **20.09.2006**
(21) Anmeldenummer: 04713019.0
(22) Anmeldetag: 20.02.2004
(51) Int. Cl.: A63C 9/00, A63C 5/12

(54) **GLEITBRETT, INSBESONDERE SKI**
SLIDING BOARD, PARTICULARLY A SKI
PLANCHE DE GLISSE, EN PARTICULIER SKI

(30) Priorität: 07.03.2003 AT 3492003
(43) Veröffentlichungstag der Anmeldung: 07.12.2005
(73) Patentinhaber: Tyrolia Technology GmbH, 2320 Schwechat (AT)
(72) Erfinder: BAUMGARTNER, Manfred, A-2493 Lichtenwörth (AT); HIMMETSBERGER, Alois, A-1110 Wien (AT); JAHNEL, Gernot, A-2801 Katzelsdorf/Eichenbüchl (AT); STRITZL, Karl, A-1020 Wien (AT); WÜRTHNER, Hubert, A-2410 Hainburg (AT)
(74) Vertreter: Vinazzer, Edith
(86) Internationale Anmeldenummer: PCT/EP2004/001656
(87) Internationale Veröffentlichungsnummer: WO 2004/078286

(56) Entgegenhaltungen:
- EP-A- 1 161 972
- EP-A- 1 279 421
- EP-A- 1 380 323
- WO-A-02/49728
- WO-A-91/04770
- US-A- 5 836 604

## Beschreibung

Die Erfindung betrifft ein Gleitbrett, insbesondere einen Ski, mit einer Lauffläche, einer Oberschale, gegebenenfalls mit einem Kern, Stahlkanten, Obergurt und Untergurt, und mit zumindest einem mit dem Gleitbrettkörper verbundenen Interfaceelement zum Anordnen mindestens eines Bindungselementes an der Oberseite des Gleitbrettes.

Aus der EP-A-1279421 ist ein bleitbrett mit einem in der Aussenkant geformte Schienensystem bekannt.

Aus der EP-A-1 161 972 ist ein Gleitbrett mit einem Profilschienensystem bekannt, welches aus wenigstens einer sich in Gleitbrettlängsrichtung erstreckenden Schiene besteht, die über wenigstens einen angeformten Dübel oder Dübelabschnitt durch eine Dübelverbindung bzw. -verankerung mit dem Gleitbrettkörper verbunden ist. Die Befestigung der Profilschienen erfolgt am fertigen Gleitbrett und ersetzt somit lediglich die ansonsten übliche Schraubenbefestigung. Um ein Gleitbrett mit einem bereits vormontierten Profilschienensystem zur Verfügung zu stellen, ist es daher erforderlich, am fertigen Gleitbrett Befestigungs- und Montagetätigkeiten auszuführen.

Der Erfindung liegt die Aufgabe zu Grunde, ein Gleitbrett zur Verfügung zu stellen, welches diesen Nachteil nicht aufweist.

Gelöst wird die gestellte Aufgabe erfindungsgemäß dadurch, dass das bzw. die Interfaceelemente an Seitenwangen, die entlang der Längsseiten des Skis verlaufen, angeformt ist bzw. sind, wobei die Seitenwangen während der Gleitbrettherstellung in den Gleitbrettaufbau eingebunden worden sind.

Gemäß der Erfindung werden daher mit Interfaceelementen versehene Seitenwangen bei der Herstellung des Gleitbrettes in den Aufbau desselben eingebunden. Damit entfallen die nachträglichen Befestigungsvorgänge, wie Anschrauben. Die Herstellung des Gleitbrettes ist nach wie vor sehr einfach und es werden vor allem die Tätigkeiten zum Anordnen von Bindungen und Skibindungsteilen wesentlich rationalisiert.

Bei einer bevorzugten Ausführungsform der Erfindung sind die Seitenwangen während des Pressvorganges mit Prepreg-Lagen oder dergleichen verbunden worden. Insbesondere kann der Kern aus mehreren, durch zumindest eine Prepreg-Lage voneinander getrennten Schichten aufgebaut sein und gegebenenfalls zumindest einseitig ebenfalls mit mindestens einer weiteren Prepreg-Lage bedeckt sein. Die Prepreg-Lagen im Kern verbinden die einzelnen Kernschichten miteinander und können gleichzeitig in vorteilhafter Weise dafür verwendet werden, auch die Seitenwangen in den Gleitbrettkörper einzubinden bzw. mit dem Kern zu verbinden.

In diesen Zusammenhang ist es von Vorteil, wenn die Seitenwangen Verankerungselemente aufweisen, welche mit den Prepreg-Lagen in Kontakt sind.

Dabei ist es auch von Vorteil, die Verankerungselemente bei der Herstellung des Gleitbrettes derart in den Kern einzusetzen, dass sie mit ihrer Ober- und / oder Unterseite mit Prepreg-Lagen in Kontakt kommen und derart in den Gleitbrettaufbau eingebunden werden können.

Weitere Merkmale, Vorteile und Einzelheiten der Erfindung werden anhand der Zeichnung, die schematisch ein Ausführungsbeispiel der Erfindung darstellt, näher beschrieben. Dabei zeigen
Fig. 1 einen Querschnitt durch eine Ausführungsform eines von erfindungsgemäß ausgeführten Skis und
Fig. 2 eine Schrägansicht eines erfindungsgemäß ausgeführten Skis.

Fig. 1 zeigt einen Querschnitt durch einen Ski 1, welcher eine Oberschale 2, einen Kern 3, eine Lauffläche 4, Stahlkanten 5 und einen zwischen diesen verlaufenden Untergurt 10 aufweist. Zwischen dem Kern 3 und der Oberschale 2 ist eine weitere Lage, ein Obergurt 8, eingebracht. Der weitere Aufbau des Skis 1 kann zusätzliche, nicht dargestellte Lagen oder Zwischenlagen aus unterschiedlichen Materialien umfassen.

Wie auch Fig. 2 zeigt, sind die Seitenwangen 6 des Skis 1 zumindest in jenem Bereich bzw. in jenen Bereichen, wo eine Skibindung oder ein Skibindungsteil angeordnet werden soll, besonders ausgeführt. Die Seitenwangen 6 sind vorzugsweise aus Kunststoff bestehende Spritzgussteile, an welchen schienenartig profilierte Führungselemente 11a angeformt sind, welche auf der Oberschale 2 des Skis 1 sitzen und Ansatzteile aufweisen, die beispielsweise von entsprechend gebogenen Randbereichen von Grundplatten oder dergleichen übergreifbar sind. Die Ansatzteile weisen bei der gezeigten Ausführung Richtung Skimitte.

An den Seitenwangen 6 sind ferner in Richtung zur Skimitte weisende Verankerungselemente 6a angeformt, mittels welcher die Seitenwangen 6 in den Kern 3 eingebunden sind. Der Kern 3 ist zumindest im Bereich der mit den schienenartig profilierten Führungselementen 11a versehene Seitenwangen 6 mehrschichtig aufgebaut und besteht bei der gezeigten Ausführung aus vier Kernlagen 3a, insbesondere aus Holz, die voneinander durch Prepreg-Lagen 7 getrennt sind. Die oberste Kernlage 3a ist mit einer weiteren Prepreg-Lage 7 abgedeckt, zwischen dem Untergurt 10 und dem Kern 3 wird bevorzugt ebenfalls eine Prepreg-Lage 7 eingebracht. Außerhalb der Bereiche, wo die schienenartig profilierten Führungselemente 11a vorgesehen sind, kann der Kern 3 herkömmlich aufgebaut sein. Die Prepreg-Lagen 7 bestehen bekannter Weise aus in Kunststoffmaterial, beispielsweise Epoxyd- oder Phenolharz, eingebetteten Gewebe, Gelege oder dergleichen aus Fasern, vorzugsweise aus Glas oder Aramid. Die Verankerungselemente 6a der Seitenwangen 6 sind in ausgenommenen Bereichen 9 zweier Kernlagen 3a eingesetzt und aufgenommen und sind hier mit ihrer Ober- und Unterseite in Kontakt mit je einer der Prepreg-Lagen 7. Auf dieser Weise werden die Seitenwangen 6 beim Pressvorgang des Skis 1, welcher in einer Form unter Zufuhr von Druck und Wärme durchgeführt wird, in das sich vorerst verflüssigende und nachfolgend aushärtende Harzmaterial der Prepreg-Lagen 7 fest eingebunden.

Die beiden Seitenwangen 6 können ferner über Verbindungsteile, die den Ski in Querrichtung durchsetzen, aufweisen.

Die Erfindung wurde anhand eines Skis beschrieben. Selbstverständlich kann die Erfindung auch bei anderen Gleitbrettern, beispielsweise Snowboards, zur Anwendung kommen.

## Patentansprüche

1. Gleitbrett, insbesondere Ski (1), mit einer Lauffläche (4), zwei entlang der Längsseiten des Gleitbrettes verlaufenden Seitenwangen (6), einer Oberschale (2), einem Kern (3) und Stahlkanten (5), gegebenenfalls einem Obergurt (8) und einem Untergurt (10), wobei diese Bestandteile durch einen Pressvorgang miteinander verbunden worden sind, und mit zumindest einem auf der Gleitbrettoberseite angeordneten, mit dem Gleitbrettkörper verbundenen Interfaceelement (11) zum Anordnen mindestens eines Bindungselementes,
**dadurch gekennzeichnet,**
**dass** das bzw. die Interfaceelemente (11) an zumindest einer der bzw. an den Seitenwangen (6) angeformt ist bzw. sind.

2. Gleitbrett nach Anspruch 1, **dadurch gekennzeichnet, dass** die Seitenwangen (6) während des Pressvorganges mit Prepreg-Lagen (7) oder dergleichen verbunden worden sind.

3. Gleitbrett nach Anspruch 2, **dadurch gekennzeichnet, dass** zumindest eine der Prepreg-Lagen (7) zwischen zwei benachbarten Schichten (3a) des Kerns (3) verläuft.

4. Gleitbrett nach Anspruch 2 oder 3, **dadurch gekennzeichnet, dass** zumindest eine der Prepreg-Lagen (7) an der Ober- und / oder der Unterseite des Kerns (3) angeordnet ist.

5. Gleitbrett nach einem der Ansprüche 2 bis 4, **dadurch gekennzeichnet, dass** die Seitenwangen (6) jeweils zumindest ein in Richtung Gleitbrettquermitte weisendes Verankerungselement (6a) aufweisen, welches zumindest mit einer der Prepreg-Lagen (7) verbunden ist.

6. Gleitbrett nach Anspruch 5, **dadurch gekennzeichnet, dass** das Verankerungselement (6a) mit seiner Ober- und / oder seiner Unterseite mit einer Prepreg-Lage (7) verbunden ist.

7. Gleitbrett nach einem der Ansprüche 1 bis 6, **dadurch gekennzeichnet, dass** die Interfaceelemente (11) schienenartig profilierte Führungselemente (11a) für einen Bindungsteil oder eine Grundplatte sind.

8. Gleitbrett nach Anspruch 7, **dadurch gekennzeichnet, dass** die schienenartig profilierten Führungselemente (11a) zueinander weisende Ansatzabschnitte zum Einschieben der Bindungsteile, Grundplatten und dergleichen aufweisen.

## Claims

1. A sliding board, especially a ski (1), comprising a sliding surface (4), two lateral flanks (6) running along the longitudinal sides of the sliding board, an upper shell (2), a core (3) and steel edges (5), optionally an upper belt (8) and a lower belt (10), wherein these components have been joined to one another by means of a pressing process, and comprising at least one interface element (11) arranged on the top of the sliding board and joined to the sliding board body for mounting at least one binding element,
**characterised in**
**that** the interface element or elements (11) is or are moulded onto at least one of or onto the lateral flanks (6).

2. The sliding board according to claim 1, **characterised in that** the lateral flanks (6) have been joined using prepeg layers (7) or the like during the pressing process.

3. The sliding board according to claim 2, **characterised in that** at least one of the prepeg layers (7) runs between two adjacent layers (3a) of the core (3).

4. The sliding board according to claim 2 or 3, **characterised in that** at least one of the prepeg layers (7) is disposed on the top and/or the underside of the core (3).

5. The sliding board according to any one of claims 2 to 4, **characterised in that** the lateral flanks (6) each have at least one anchoring element (6a) in the direction of the transverse centre of the sliding board, which is joined to at least one of the prepeg layers (7).

6. The sliding board according to claim 5, **characterised in that** the top and/or the underside of the anchoring element (6a) is joined to a prepeg layer (7).

7. The sliding board according to any one of claims 1 to 6, **characterised in that** the interface elements (11) are rail-like profiled guide elements (11a) for a binding portion or a base plate.

8. The sliding board according to claim 7, **characterised in that** the rail-like profiled guide elements (11a) have attachment sections which point towards one another for sliding in binding portions, base plates or the like.

## Revendications

1. Planche de glisse, en particulier ski (1), comportant une surface de glissement (4), deux joues latérales (6) s'étendant le long des côtés longitudinaux de la planche de glisse, une coque supérieure (2), un noyau (3) et des carres en acier (5), éventuellement une bande supérieure (8) et une bande inférieure (10), ces composants ayant été reliés par un procédé de pressage, et comportant au moins un élément d'interface (11) agencé sur le côté supérieur de la planche de glisse, relié au corps de la planche de glisse et servant au positionnement d'au moins un élément de fixation,
**caractérisée en ce que**
l'élément ou les éléments d'interface (11) est (sont) agencés sur au moins une joue latérale ou sur les deux joues latérales (6).

2. Planche de glisse selon la revendication 1, **caractérisée en ce que** les joues latérales (6) ont été reliées au cours du procédé de pressage avec des couches préimprégnées (7) ou similaires.

3. Planche de glisse selon la revendication 2, **caractérisée en ce qu'**au moins une des couches préimprégnées (7) s'étend entre deux couches avoisinantes (3a) du noyau (3).

4. Planche de glisse selon les revendications 2 ou 3, **caractérisée en ce qu'**au moins une des couches préimprégnées (7) est agencée sur le côté supérieur et/ou le côté inférieur du noyau (3).

5. Planche de glisse selon l'une des revendications 2 à 4, **caractérisée en ce que** les joues latérales (6) comportent respectivement au moins un élément d'ancrage (6a) orienté vers le centre de la planche de glisse, relié à au moins une des couches préimprégnées (7).

6. Planche de glisse selon la revendication 5, **caractérisée en ce que** le côté supérieur et/ou le côté inférieur de l'élément d'ancrage (6a) est relié à une couche préimprégnée (7).

7. Planche de glisse selon l'une des revendications 1 à 6, **caractérisée en ce que** les éléments d'interface sont constitués par des éléments de guidage profilés sous forme de rails (11a) pour un élément de fixation ou une embase.

8. Planche de glisse selon la revendication 7, **caractérisée en ce que** les éléments de guidage profilés sous forme de rails (11a) comportent des sections d'épaulement orientées l'une vers l'autre en vue de l'insertion par glissement des éléments de la fixation, des embases et similaires.
